# EUROPÄISCHE PATENTSCHRIFT

(11) **EP 2 020 485 B1**
(45) Veröffentlichungstag und Bekanntmachung des Hinweises auf die Patenterteilung: **25.09.2013**
(21) Anmeldenummer: 08160890.3
(22) Anmeldetag: 22.07.2008
(51) Int. Cl.: F01M 13/04

(54) **Ölnebelabscheider einer Brennkraftmaschine**
Oil mist separator of a combustion engine
Séparateur de vapeur d'huile d'un moteur à combustion interne

(30) Priorität: 31.07.2007 DE 202007010776 U; 15.11.2007 DE 102007054921
(43) Veröffentlichungstag der Anmeldung: 04.02.2009
(73) Patentinhaber: Hengst GmbH & Co. KG, 48147 Münster (DE)
(72) Erfinder: Baumann, Dieter, 48268, Greven (DE); Prinz, Norbert, 48268, Greven (DE); Schlamann, Guido, 48147, Münster (DE); Rölver, Martin, 48329, Havixbeck (DE)
(74) Vertreter: Schulze Horn, Kathrin

(56) Entgegenhaltungen:
- EP-A2- 1 273 335
- WO-A1-03/037521
- WO-A1-2006/132577
- DE-B4- 10 338 770
- US-A- 6 019 717

## Beschreibung

Die Erfindung betrifft einen Ölnebelabscheider einer Brennkraftmaschine, nach dem Oberbegriff des Anspruchs 1.

Bei Brennkraftmaschinen, vor allem in der Kraftfahrzeugtechnik, ist es notwendig, Kurbelgehäuseentlüftungsgas von flüssigen Verunreinigungen, insbesondere Schmierölnebel und -tropfen, zu reinigen. Hierzu dienen u.a. Zentrifugalabscheider, die einen Tellerstapelseparator umfassen.

Aus der EP 1 273 335 B1 und aus der WO 2006/132 577 A1 sind Zentrifugalabscheider mit Tellerstapelseparator bekannt, wobei der Rotor radial außenseitig von einem Gehäuse umgeben ist und sich der Rotor relativ zum feststehenden Gehäuse dreht, so dass radial nach außen getragenes Öl an einer Gehäuseinnenseite auftrifft und nach unten abläuft.

Ein weiterer Tellerstapelseparator ist aus der Patentschrift DE 103 38 770 B4 bekannt, wobei mehrere axial angeordnete Teller einen Rotor bilden und gemeinsam rotieren und somit aufgrund der entstehenden Zentrifugalkräfte beispielsweise Öltröpfchen nach außen gedrückt werden. Dort treffen sie auf einen im Wesentlichen zylinderförmigen Gasleitring, der den Rotor radial außenseitig umgibt. Dieser Korb ist mit dem Rotor drehfest verbunden, so dass sich der Korb mit den Tellern mitdreht.

Als nachteilig bei diesen bekannten Zentrifugalabscheidem hat sich erwiesen, dass die Abscheideleistung nicht immer ausreichend ist.

Ausgehend von diesem Stand der Technik stellt sich für die vorliegende Erfindung die Aufgabe, einen Ölnebelabscheider der eingangs genannten Art zu schaffen, der einen einfachen konstruktiven Aufbau bei verbesserter Abscheideleistung aufweist.

Die Lösung der Aufgabe gelingt erfindungsgemäß durch einen Ölnebelabscheider mit den Merkmalen des Oberbegriffs des Anspruchs 1, der dadurch gekennzeichnet ist, dass ein als Einzelteil ausgeführter, eine Prallabscheidefläche bildender hohlzylinderförmiger Gasleitring den Rotor radial außen umgebend, sich in Axialrichtung des Rotors erstreckend und relativ zum Rotor nicht mitdrehend in das Gehäuse eingesetzt ist.

Bei dem erfindungsgemäßen Ölnebelabscheider für Brennkraftmaschinen mit einem Tellerstapelseparator ist ein den Rotor außenseitig umgebender Gasleitring vorhanden, der nicht mitdrehend mit dem Rotor ausgebildet ist. Das bedeutet, dass sich der Rotor relativ zu dem ihn umgebenden Gasleitring dreht. Der Gasleitring bildet dabei eine Prallabscheidefläche und kann im Wesentlichen hohlzylinderförmig ausgebildet sein. In an sich bekannter Weise wird der Rotor z.B. durch einen Schmierölstrom angetrieben. Durch den sich drehenden Tellerstapel erhält das Gemisch aus Gas und Ölnebel eine drallförmige Bewegung und das Öl wird aufgrund der Zentrifugalkraft nach außen hin abgeführt und vom Gas getrennt. Ein solcher Gasleitring ist in einfacher Weise so herstellbar, dass die gewünschten Funktionalitäten erfüllt werden. Der Gasleitring kann dabei feststehend ausgebildet sein, beispielsweise indem er mit dem umgebenden Gehäuse des Zentrifugalabscheiders fest verbunden ist, oder er kann auch relativ zu diesem Gehäuse bewegbar ausgebildet sein, wobei er sich aber nicht mit dem Rotor mitdreht. Der Vorteil der Erfindung besteht darin, dass der Ölnebelabscheider für Brennkraftmaschinen einen einfachen Aufbau aufweist und durch den relativ zum drehenden Rotor nicht mitdrehenden Gasleitring Öl besser aus dem Kurbelgehäuseentlüftungsgas abgeschieden wird.

Weiter ist vorgesehen, dass der Gasleitring in Axialrichtung des Rotors relativ zum Rotor und zum Gehäuse bewegbar ist, wobei durch diese Bewegung der Querschnitt eines Reingasdurchlasses zwischen Rotor und Gasleitring veränderbar ist. Somit wird ein in seiner Größe variabler Spalt zwischen dem Gasleitring und dem Rotor gebildet.

Vorzugsweise ist weiter vorgesehen, dass durch die Bewegung des Gasleitringes der Querschnitt des Reingasdurchlasses in dem Sinne veränderbar ist, dass bei einem kleineren Reingasvolumenstrom der Querschnitt des Reingasdurchlasses kleiner ist und bei einem größeren Reingasvolumenstrom der Querschnitt des Reingasdurchlasses größer ist.

Vorzugsweise ist dabei die axiale Bewegung des Gasleitringes allein durch eine Strömung des Reingases erzeugbar. Herrscht im Rotor ein geringfügiger Überdruck, so kann der Gasleitring durch einen außen axial abströmenden Gasstrom in axialer Richtung leicht angehoben werden, um derart den Spalt zu vergrößern, bis ein Druckausgleich hergestellt ist. Bei abnehmendem Volumenstrom sinkt der Gasleitring selbsttätig wieder ab und die Spaltgröße wird verringert.

Damit die Gasströmung die nötige Kraft auf den Gasleitring ausüben kann, ist an diesem zweckmäßig ein oberer Rand radial nach innen gekröpft ausgebildet. Zur Formgestaltung des Gasleitrings kann dieser an seinem oberen Rand z.B. L-förmig umgebogen sein, um derart den Gasstrom umzulenken und zu leiten. Alternativ kann dieser obere Rand auch gekröpft ausgebildet sein, das heißt z.B. zwei 90 - Umlenkungen aufweisen. Durch einen solchen rinnenförmigen Rand wird insbesondere ein Austreten von Schmieröl nach oben hin in einen Reingasauslass unterbunden.

Um eine selbsttätige Rückstellung des Gasleitringes sicherzustellen, ist dieser bevorzugt mit einer Vorbelastungskraft beaufschlagt, die in Richtung einer Verkleinerung des Querschnitts des Reingasdurchlasses wirkt.

Dabei kann die auf den Gasleitring wirkende Vorbelastungskraft durch Schwerkraft oder durch Federkraft erzeugt sein.

Zur Verbesserung der Abscheideleistung ist bevorzugt innenumfangsseitig am oder im Gasleitring mindestens eine Ölableitrinne ausgebildet. Durch diese Ölableitrinne wird das auf den Gasleitring aufgrund der Zentrifugalkräfte auftreffende Öl nach unten abgeleitet und kann nicht mehr von dem Reingasstrom nach oben hin mit abgeführt werden.

Bevorzugt wird weiter vorgeschlagen, dass die mindestens eine Ölableitrinne entlang mindestens einer Schraubenlinie verläuft, die in Drehrichtung des Rotors gesehen nach unten weist. Der Drall der Gasströmung unterstützt so die Ölabführung. Zusätzlich kann die Ölableitrinne die Ölabscheidung durch Prallabscheidung und Strömungsumlenkung unterstützen.

Dabei ist bevorzugt vorgesehen, dass die mindestens eine Ölableitrinne durch ein im Querschnitt L- oder U-förmiges Profil gebildet ist, wobei eine offene Seite der Ölableitrinne nach unten weist. In dieser Form ist die Ölableitrinne stabil und trägt zur Stabilität des Gasleitringes bei. Außerdem ist eine günstige spritztechnische Herstellung bei dieser Formgebung möglich. Im Inneren dieser Ölableitrinne ist das Öl gegen ein Mitreißen durch die rotierende Gasströmung weitestgehend geschützt.

In einer einfachen Ausgestaltung kann der Gasleitring eine geschlossene, durchbrechungsfreie Fläche bilden.

Der Gasleitring kann dann z.B. durch einen einstückigen Hohlzylinder aus Kunststoff oder Blech gebildet sein.

Alternativ kann der Gasleitring eine durchbrochene oder poröse Fläche bilden, um Öl darin aufzunehmen.

Dazu kann der Gasleitring durch einen hohlzylindrischen Gitter- oder Sieb- oder Filterstoffkörper gebildet sein.

Aus Gründen einer kostengünstigen Massenfertigung und guten Dauerhaltbarkeit ist vorteilhaft die mindestens eine Ölableitrinne an den Gasleitring angespritzt.

Wenn das Material des Gasleitringes selbst wenig stabil oder nichttragend ist, dann ist bevorzugt vorgesehen, dass außer der mindestens einen Ölableitrinne mindestens ein Stützring, vorzugsweise zwei axial voneinander beabstandete und in Umfangsrichtung umlaufende Stützringe, an den Gasleitring angespritzt ist/sind.

Um Öl, das am Innenumfang des Gasleitringes nach oben wandert, aus dem Reingasstrom sicher fernzuhalten und in gewünschter Weise nach unten abzuführen, wird vorgeschlagen, dass am Gasleitring über dessen Innenumfang verteilt mehrere Ölableitrinnen vorgesehen sind und dass ein oberer Rand des Gasleitringes radial innen Ölfangrinnenabschnitte aufweist, die axial nach unten offen sind und die zwischen je zwei benachbarten Ölableitrinnen in diese oder eine von diesen übergehend verlaufen.

In weiterer Ausgestaltung wird vorgeschlagen, dass der den Gasleitring bildende Gitter- oder Sieb- oder Filterstoffkörper aus einem nicht selbsttragenden Element aus Gewebe oder Gestrick oder Gelege oder Gewirk, vorzugsweise aus textilem Material, oder aus offenzelligem Schaumstoff, jeweils mit einem integrierten Stützkörper, oder aus einem selbsttragenden Element aus einem Gewebe oder Gestrick oder Gelege oder Gewirk, vorzugsweise aus metallischem Material, oder aus Sinterwerkstoff besteht.

Für das Auffangen und Ableiten des abgeschiedenen Schmieröls ist es günstig, wenn der den Gasleitring bildende Gitter- oder Sieb- oder Filterstoffkörper eine Maschen- oder Porengröße zwischen 10 und 300 µm hat.

Um ein Abfließen von Öl nicht nur durch den den Gasleitring bildenden porösen Körper sondern auch radial außen von diesem zu ermöglichen, wird vorgeschlagen, dass zwischen einer Außenumfangsfläche des Gasleitringes und einer Innenumfangsfläche des Gehäuses ein Ölableitungsringspalt freigehalten ist.

Um eventuell doch in Richtung Reingasauslass mitgenommene Ölpartikel noch abzuscheiden, wird vorgeschlagen, dass in Höhe eines gasauslassseitigen Stirnendes des Gasleitringes an einer Innenumfangsfläche des Gehäuses ein Umlenkring angebracht oder angeformt ist, der gegen eine dort vorliegende Gasströmungsrichtung in das Innere des Gehäuses weist. Durch den Umlenkring wird der Gasstrom zu einer scharfen Umlenkung gezwungen, der die Ölpartikel nicht folgen können. Die Ölpartikel fangen sich vielmehr radial außen von dem Umlenkring und können von dort nach unten abgeführt werden.

Bei den vorstehen beschriebenen Ausführungen des Ölnebelabscheiders werden im Gehäuse zwischen der Innenumfangsfläche des Gehäuses und dem Rotor zwei getrennte Ringräume gebildet. Zum einen ist dies zwischen dem Rotor und dem Gasleitring ein erster Ringraum, durch den im Wesentlichen das Reingas abgeleitet wird, das nicht oder kaum durch den Gasleitring nach außen hin durchtritt. Zum anderen wird zwischen dem Gasleitring und der umgebenden Innenumfangsfläche des Gehäuses ein zweiter Ringraum gebildet, durch den das Öl abgeführt wird. Durch die Trennung dieser Ringräume wird erreicht, dass im zweiten, äußeren Ringraum praktisch keine Gasströmung mehr vorhanden ist, so dass das Öl dort praktisch verwirbelungsfrei nach unten hin abfließen kann.

Zur weiteren Reduktion einer Gasströmung im zweiten, äußeren Ringraum kann zwischen einer Gehäusewand des Abscheiders und dem Gasleitring eine Labyrinthdichtung ausgebildet sein, die das Hindurchströmen eines Gasstroms im Wesentlichen hemmt, so dass dieser zweite, äußere Ringraum verwirbelungsfrei gehalten wird.

Im Folgenden werden Ausführungsbeispiele der Erfindung anhand einer Zeichnung erläutert. Dabei zeigen:
- Figur 1: einen Ölnebelabscheider mit einem nichtdrehenden Gasleitring, im Längsschnitt,
- Figur 2: den Ölnebelabscheider aus Figur 1 in einer geänderten Ausführung, im Längsschnitt,
- Figur 3: einen Gasleitring in Draufsicht,
- Figur 4: den Gasleitring aus Figur 3 im Längsschnitt gemäß der Schnittlinie A - A in Figur 3,
- Figur 5: den Gasleitring in einer weiteren Ausführung, im Längsschnitt,
- Figur 6: den Gasleitring in einer geänderten Ausführung, im Längsschnitt, und
- Figur 7: den Gasleitring in einer nochmals geänderten Ausführung, im Längsschnitt.

In den Figuren 1 und 2 ist jeweils ein Ölnebelabscheider 1 einer Brennkraftmaschinen mit einem Rotor 2 in Form eines Tellerstapels dargestellt, wobei mehrere Teller 20 den Rotor 2 bilden, der von einem Drehantrieb 23 in Rotation versetzbar ist. Der Rotor 2 ist hierbei in einem Gehäuse 10 des Ölnebelabscheiders 1 angeordnet. Der Stapel der Teller 20 ist unter- und oberseitig von einem Stapeluntersatz 24 und einem Stapelaufsatz 25 eingefasst. Eine Feder 26 drückt den Stapelaufsatz zur Fixierung der Teller 20 nach unten. Eine Welle 21 trägt den Rotor 2 und ist in einem oberen Lager 22 und einem unteren Lager 22' gelagert.

Eine Grundplatte 16 begrenzt das Gehäuse 10 unterseitig. Mit dieser Unterseite kann der Ölnebelabscheider 1 als Einheit unter Zwischenlage von Dichtungen 17 mittels Schrauben 18 an eine Brennkraftmaschine angeflanscht werden. Die Welle 21 geht durch die Grundplatte 16 nach unten hindurch und trägt dort den Drehantrieb 23.

Zu entölendes Kurbelgehäuseentlüftungsgas wird von unten in einen Raumbereich 12 eingeleitet, strömt dann radial innen von unten nach oben in den Rotor 2 und dann zwischen dessen Tellern 20 radial schräg nach außen. Dabei werden mitgeführte Ölpartikel an den Tellern 20 infolge von Zentrifugalkraftwirkung abgeschieden. Das abgeschiedene Öl fließt an den Tellerunterseiten radial nach außen und wird dort radial nach außen abgeschleudert. Das Reingas wird nach oben abgeführt in einen Raumbereich 13, an den sich, wie bei den Beispielen dargestellt, ein Kurbelgehäusedruckregelventil 4 anschließen kann. Von dort strömt das Reingas durch den Gasauslass 40 ab, z.B. zum Ansaugrohr einer zugehörigen Brennkraftmaschine.

In Figur 1 verfügt der Abscheider 1 über einen den Rotor umgebenden Gasleitring 3 wobei der Gasleitring 3 derart ausgebildet ist, dass er sich nicht mit dem Rotor 2 mitdreht. Dabei kann er entweder räumlich fest angeordnet sein und beispielsweise mit den Gehäuse 10 fest verbunden sein oder er kann lose eingesetzt sein. Zusätzlich ist der Gasleitring 3, wie durch den Doppelpfeil angedeutet, in axialer Richtung bewegbar, um derart einen ringspaltförmigen Reingasdurchlass 32 zwischen einem oberen Rand 31 des Gasleitrings 3 und dem radial äußeren Rand eines die Teller oberseitig abdeckenden Stapelaufsatzes 25 zu verändern.

Steigt im Inneren des Rotors 2 der Druck, so kann der Gasleitring 3 durch den Strömungsdruck leicht angehoben werden, so dass der Reingasdurchlass 32 sich vergrößert, bis ein Druckausgleich erhalten wird. Die Rückstellung des Gasleitrings 3 nach unten erfolgt durch Schwerkraft. Bei Bedarf ist hierzu der Gasleitring 3 auch mit einer Federkraft beaufschlagbar.

Dabei kann der obere Rand 31 entweder, wie gezeigt, L-förmig umgebogen, oder gekröpft sein, um derart eine Rinne zu bilden, so dass das Austreten von Schmieröl an diesem Rand 31 wirkungsvoll unterbunden ist. Durch die relativ zum Rotor 2 feststehende Oberfläche des Gasleitrings 3 wird die Abscheideleistung des Abscheiders 1 verbessert.

Zusätzlich können an der inneren Oberfläche des Gasleitrings 6 vorzugsweise schraubenförmig nach unten verlaufenden Lamellen oder Ableitrinnen 33 zum Abführen des abgeschiedenen Schmieröls vorgesehen sein, wie in Figur 6 und 7 dargestellt ist.

In Figur 2 ist der Gasleitring 3 weggelassen bzw. noch nicht eingebaut. Unterschiedlich zu Figur 1 ist, dass das Gehäuse 10 in Figur 2 innenseitig in Höhe des radial äußeren Randes des Stapelaufsatzes 25 einen Umlenkring 11' aufweist. Der Umlenkring 11' weist nach unten und bildet eine scharfe Strömungsumlenkung für den nach oben fließenden Gasstrom, wodurch in diesem ggf. noch enthaltene Ölpartikel abgeschieden werden. Diese Ölpartikel fließen dann an der Innenumfangsfläche 11 des Gehäuses 10 nach unten ab.

Die Figuren 3 und 4 zeigen einen Gasleitring 3 als Einzelteil in Draufsicht und im Längsschnitt. Auf der Innenumfangsfläche 30 liegen in Umfangsrichtung verteilt mehrere Ölableitrinnen 33 mit schraubenlinienartigem Verlauf. Neben der Ölableitung bilden die Rinnen 33 auch Mittel zur Prallabscheidung von Öl und zur Strömungsbeeinflussung.

Gemäß Figur 4 kann der Gasleitring 3 aus einem hohlzylindrischen Element 34, z.B. aus einem Gewebe oder dergleichen, bestehen, das mittels eines Stützkörpers 34' in Form gehalten wird.

Figur 5 zeigt einen Gasleitring 3, der als selbsttragendes, hohlzylindrisches Element 35, z.B. aus einem Sintermaterial, ausgebildet ist. Hier ist der Gasleitring 3 an seinem Innenumfang glatt, d.h. ohne Ölableitrinnen, ausgeführt, weil das Material das Öl aufnimmt und das Öl dann in seinem Inneren nach unten leitet.

Die Figuren 6 und 7 zeigen zwei weitere Ausführungen des Gasleitringes 3 jeweils als Einzelteil im Längsschnitt. Auf der Innenumfangsfläche 30 liegen auch hier in Umfangsrichtung verteilt mehrere Ölableitrinnen 33 mit schraubenlinienartigem Verlauf. Neben der Ölableitung dienen auch hier die Rinnen 33 als Mittel zur Prallabscheidung von Öl und zur Strömungsbeeinflussung. Im Querschnitt sind die Ölableitrinnen 33 L-förmig und nach axial unten hin offen.

Zusätzlich ist der obere Rand 31 bei beiden Gasleitringen 3 als Verstärkung ausgebildet und weist zudem radial innen Ölfangrinnenabschnitte 38 auf, die axial nach unten offen sind und die zwischen je zwei benachbarten Ölableitrinnen 33 in diese oder eine von diesen übergehend verlaufen. In den Ölfangrinnenabschnitten 38 wird ggf. von der Gasströmung im Betrieb des Ölnebelabscheiders an der Innenumfangsfläche 30 das Gasleitringes 3 nach oben transportiertes Öl abgefangen und in die Ölableitrinnen 33 abgeleitet.

Gemäß Figur 6 besteht der Gasleitring 3 aus einem hohlzylindrischen Kunststoffkörper, der einstückig mit den Ölableitrinnen 33 und den Ölfangrinnenabschnitten 38 als Spritzgussteil herstellbar ist.

Bei dem Beispiel in Figur 7 ist der Gasleitring 3 durch ein nichttragendes Element 34, z.B. aus einem Gewebe oder dergleichen, gebildet, das mittels eines Stützkörpers 34' in Form gehalten wird. Der Stützkörper 34' umfasst dabei die Ölableitrinnen 33 und die Ölfangrinnenabschnitte 38 und ist als Spritzgussteil aus Kunststoff einstückig herstellbar. Das Element 34 aus Gewebe oder dergleichen kann bei einem Spritzvorgang sofort an den Stützkörper 34' angespritzt werden oder alternativ nachträglich mit dem Stützkörper 34' verbunden werden.

## Patentansprüche

1. Ölnebelabscheider (1) einer Brennkraftmaschine, der als Zentrifugalabscheider mit einem in einem Gehäuse (10) angeordneten Rotor (2) in Form eines Tellerstapels (20) und mit einer den Rotor (2) radial außen umgebenden, sich in Axialrichtung des Rotors (2) erstreckenden Innenumfangsfläche (11) des Gehäuses (10) ausgeführt ist,
**dadurch gekennzeichnet,**
**dass** ein als Einzelteil ausgeführter, eine Prallabscheidefläche bildender hohlzylinderförmiger Gasleitring (3) den Rotor (2) radial außen umgebend, sich in Axialrichtung des Rotors (2) erstreckend und relativ zum Rotor (2) nicht mitdrehend in das Gehäuse (10) eingesetzt ist.

2. Ölnebelabscheider nach Anspruch 1, **dadurch gekennzeichnet, dass** der Gasleitring (3) in Axialrichtung des Rotors (2) relativ zum Rotor (2) und zum Gehäuse (10) bewegbar ist, wobei durch diese Bewegung der Querschnitt eines Reingasdurchlasses (32) zwischen Rotor (2) und Gasleitring (3) veränderbar ist.

3. Ölnebelabscheider nach Anspruch 2, **dadurch gekennzeichnet, dass** durch die Bewegung des Gasleitringes (3) der Querschnitt des Reingasdurchlasses (32) in dem Sinne veränderbar ist, dass bei einem kleineren Reingasvolumenstrom der Querschnitt des Reingasdurchlasses (32) kleiner ist und bei einem größeren Reingasvolumenstrom der Querschnitt des Reingasdurchlasses (32) größer ist.

4. Ölnebelabscheider nach Anspruch 2 oder 3, **dadurch gekennzeichnet, dass** die axiale Bewegung des Gasleitringes (3) allein durch eine Strömung des Reingases erzeugbar ist.

5. Ölnebelabscheider nach einem der Ansprüche 2 bis 4, **dadurch gekennzeichnet, dass** ein oberer Rand (31) des Gasleitringes (3) radial nach innen gekröpft ausgebildet ist.

6. Ölnebelabscheider nach einem der Ansprüche 2 bis 5, **dadurch gekennzeichnet, dass** der Gasleitring (3) mit einer Vorbelastungskraft beaufschlagt ist, die in Richtung einer Verkleinerung des Querschnitts des Reingasdurchlasses (32) wirkt.

7. Ölnebelabscheider nach Anspruch 6, **dadurch gekennzeichnet, dass** die auf den Gasleitring (3) wirkende Vorbelastungskraft durch Schwerkraft oder durch Federkraft erzeugt ist.

8. Ölnebelabscheider nach einem der Ansprüche 1 bis 7, **dadurch gekennzeichnet, dass** innenumfangsseitig am oder im Gasleitring (3) mindestens eine Ölableitrinne (33) ausgebildet ist.

9. Ölnebelabscheider nach Anspruch 8, **dadurch gekennzeichnet, dass** die mindestens eine Ölableitrinne (33) entlang mindestens einer Schraubenlinie verläuft, die in Drehrichtung des Rotors (2) gesehen nach unten weist.

10. Ölnebelabscheider nach Anspruch 8 oder 9, **dadurch gekennzeichnet, dass** die mindestens eine Ölableitrinne (33) durch ein im Querschnitt L- oder U-förmiges Profil gebildet ist, wobei eine offene Seite der Ölableitrinne (33) nach unten weist.

11. Ölnebelabscheider nach einem der Ansprüche 1 bis 10, **dadurch gekennzeichnet, dass** der Gasleitring (3) eine geschlossene, durchbrechungsfreie Fläche bildet.

12. Ölnebelabscheider nach Anspruch 11, **dadurch gekennzeichnet, dass** der Gasleitring (3) durch einen einstückigen Hohlzylinder aus Kunststoff oder Blech gebildet ist.

13. Ölnebelabscheider nach einem der Ansprüche 1 bis 10, **dadurch gekennzeichnet, dass** der Gasleitring (3) eine durchbrochene oder poröse Fläche bildet.

14. Ölnebelabscheider nach Anspruch 13, **dadurch gekennzeichnet, dass** der Gasleitring (3) durch einen hohlzylindrischen Gitter- oder Sieb- oder Filterstoffkörper gebildet ist.

15. Ölnebelabscheider nach einem der Ansprüche 8 bis 10 und nach Anspruch 13 oder 14, **dadurch gekennzeichnet, dass** die mindestens eine Ölableitrinne (33) an den Gasleitring (3) angespritzt ist.

16. Ölnebelabscheider nach Anspruch 15, **dadurch gekennzeichnet, dass** außer der mindestens einen Ölableitrinne (33) mindestens ein Stützring (37), vorzugsweise zwei axial beabstandete und in Umfangsrichtung umlaufende Stützringe (37), an den Gasleitring (3) angespritzt ist/sind.

17. Ölnebelabscheider nach einem der Ansprüche 8 bis 16, **dadurch gekennzeichnet, dass** am Gasleitring (3) über dessen Innenumfang verteilt mehrere Ölableitrinnen (33) vorgesehen sind und dass ein oberer Rand (31) des Gasleitringes (3) radial innen Ölfangrinnenabschnitte (38) aufweist, die axial nach unten offen sind und die zwischen je zwei benachbarten Ölableitrinnen (33) in diese oder eine von diesen übergehend verlaufen.

18. Ölnebelabscheider nach Anspruch 14, **dadurch gekennzeichnet, dass** der den Gasleitring (3) bildende Gitter- oder Sieb- oder Filterstoffkörper aus einem nicht selbsttragenden Element (34) aus Gewebe oder Gestrick oder Gelege oder Gewirk, vorzugsweise aus textilem Material, oder aus offenzelligem Schaumstoff, jeweils mit einem integrierten Stützkörper (34'), oder aus einem selbsttragenden Element (35) aus Gewebe oder Gestrick oder Gelege oder Gewirk, vorzugsweise aus metallischem Material, oder aus Sinterwerkstoff besteht.

19. Ölnebelabscheider nach Anspruch 14 oder 18, **dadurch gekennzeichnet, dass** der den Gasleitring (3) bildende Gitter- oder Sieb- oder Filterstoffkörper eine Maschen- oder Porengröße zwischen 10 und 300 µm hat.

20. Ölnebelabscheider nach einem der Ansprüche 13 bis 19, **dadurch gekennzeichnet, dass** zwischen einer Außenumfangsfläche (30') des Gasleitringes (3) und einer Innenumfangsfläche (11) des Gehäuses (10) ein Ringraum (15) als Ölableitungsringspalt freigehalten ist.

21. Ölnebelabscheider nach einem der Ansprüche 1 bis 20, **dadurch gekennzeichnet, dass** in Höhe eines gasauslassseitigen Stirnendes des Gasleitringes (3) an einer Innenumfangsfläche (11) des Gehäuses (10) ein Umlenkring (11') angebracht oder angeformt ist, der gegen eine dort vorliegende Gasströmungsrichtung in das Innere des Gehäuses (10) weist.

## Claims

1. An oil mist separator (1) of a combustion engine, which is embodied as a centrifugal oil separator comprising a rotor (2), which is arranged in a housing (10) and which has the shape of a stack of plates (20), and comprising an inner circumferential surface (11) of the housing (10), which surrounds the rotor (2) radially outside and extends in axial direction of the rotor (2),
**characterised in that**
a hollow-cylindrical gas guide ring (3), which is embodied as a an individual component and which forms an impact separating surface, is inserted into the housing (10) so as to surround the rotor (2) radially outside, so as to extend in axial direction of the rotor (2) and so as not to co-rotate relative to the rotor (2).

2. The oil mist separator according to claim 1, **characterised in that** the gas guide ring (3) can be moved in axial direction of the rotor (2) relative to the rotor (2) and to the housing (10), wherein the cross section of a clean gas passage (32) between rotor (2) and gas guide ring (3) can be changed by means of this movement.

3. The oil mist separator according to claim 2, **characterised in that** the cross section of the clean gas passage (32) can be changed by means of the movement of the gas guide ring (3) in the sense that the cross section of the clean gas passage (32) is smaller in the case of a smaller clean gas volume flow and that the cross section of the clean gas passage (32) is larger in the case of a larger clean gas volume flow.

4. The oil mist separator according to claim 2 or 3, **characterised in that** the axial movement of the gas guide ring (3) can be produced solely by a flow of the clean gas.

5. The oil mist separator according to any one of claims 2 to 4, **characterised in that** an upper edge (31) of the gas guide ring (3) is embodied so as to be offset inwardly.

6. The oil mist separator according to any one of claims 2 to 5, **characterised in that** a prestressing force, which acts in the direction of a reduction of the cross section of the clean gas passage (32), is applied to the gas guide ring (3).

7. The oil mist separator according to claim 6, **characterised in that** the prestressing force, which acts on the gas guide ring (3), is generated by force of gravity or by spring force.

8. The oil mist separator according to any one of claims 1 to 7, **characterised in that** at least one oil drain channel (33) is embodied on the side of the inner circumference on or in the gas guide ring (3).

9. The oil mist separator according to claim 8, **characterised in that** the at least one oil drain channel (33) runs along at least one helical curve, which points downwards, viewed in the direction of rotation of the rotor (2).

10. The oil mist separator according to claim 8 or 9, **characterised in that** the at least one oil drain channel (33) is formed by means of a profile comprising an L- or U-shaped cross section, wherein an open side of the oil drain channel (33) points downwards.

11. The oil mist separator according to any one of claims 1 to 10, **characterised in that** the gas guide ring (3) forms a closed surface, which is free from through holes.

12. The oil mist separator according to claim 11, **characterised in that** the gas guide ring (3) is formed by means of a one-piece hollow cylinder made of plastic or sheet metal.

13. The oil mist separator according to any one of claims 1 to 10, **characterised in that** the gas guide ring (3) forms a perforated or porous surface.

14. The oil mist separator according to claim 13, **characterised in that** the gas guide ring (3) is formed by means of a hollow-cylindrical grate or screen or filter cloth body.

15. The oil mist separator according to any one of claims 8 to 10 and according to claim 13 or 14, **characterised in that** the at least one oil drain channel (33) is injection moulded to the gas guide ring (3).

16. The oil mist separator according to claim 15, **characterised in that**, in addition to the at least one oil drain channel (33), at least one support ring (37), preferably two support rings (37), which are axially spaced apart and which run in circumferential direction, is/are injection moulded to the gas guide ring (3).

17. The oil mist separator according to any one of claims 8 to 16, **characterised in that** provision is made on the gas guide ring (3), distributed across the inner circumference thereof, for a plurality of oil drain channels (33) and that an upper edge (31) of the gas guide ring (3) encompasses oil trapping channel sections (38) radially inside, which are open axially downwards and which run in each case between two adjacent oil drain channels (33) so as to fade into them or into one of them.

18. The oil mist separator according to claim 14, **characterised in that** the grate or screen or filter cloth body, which forms the gas guide ring (3), consists of a non-self-supporting element (34) of a woven fabric or knotted fabric or non-woven fabric or knitted fabric, preferably made of textile material, or of open-celled foam, in each case comprising an integrated support body (34') or of a self-supporting element (35) of a woven fabric or knotted fabric or non-woven fabric or knitted fabric, preferably made of metallic material or of sinter material.

19. The oil mist separator according to claim 14 or 18, **characterised in that** the grate or screen or filter cloth body, which forms the gas guide ring (3), has a mesh or pore size of between 10 and 300 µm.

20. The oil mist separator according to any one of claims 13 to 19, **characterised in that** an annular space (15) is kept free between an outer circumferential surface (30') of the gas guide ring (3) and an inner circumferential surface (11) of the housing (10) as an annular oil drain ring gap.

21. The oil mist separator according to any one of claims 1 to 20, **characterised in that** a deflecting ring (11'), which points into the interior of the housing (10) opposite a gas flow direction, which is present there, is attached or integrally moulded to an inner circumferential surface (11) of the housing (10) at the height of an end face of the gas guide ring (3) on the gas outlet side.

## Revendications

1. Séparateur de vapeur d'huile (1) d'un moteur à combustion interne, lequel se présente sous la forme d'un séparateur centrifuge qui comporte un rotor (2), situé dans un boîtier (10) et se présentant sous la forme d'une pile de disques (20), et une surface périphérique intérieure (11) du boîtier (10) qui entoure le rotor (2) radialement extérieurement et s'étend dans le sens axial du rotor (2),
**caractérisé en ce que**
une bague de guidage de gaz (3) en forme de cylindre creux, réalisée en tant que pièce individuelle et formant une surface de séparation à impact, est posée dans le boîtier (10) de manière à entourer le rotor (2) radialement extérieurement et à s'étendre dans le sens axial du rotor (2), et de manière non corotative par rapport au rotor (2).

2. Séparateur de vapeur d'huile selon la revendication 1, **caractérisé en ce que** la bague de guidage de gaz (3) est mobile dans le sens axial du rotor (2) relativement au rotor (2) et au boîtier (10), ce mouvement permettant de modifier la section d'un passage de gaz pur (32) entre le rotor (2) et la bague de guidage de gaz (3).

3. Séparateur de vapeur d'huile selon la revendication 2, **caractérisé en ce que**, du fait du mouvement de la bague de guidage de gaz (3), la section du passage de gaz pur (32) peut être modifiée en ce sens que la section du passage de gaz pur (32) est plus petite pour un flux volumique de gaz pur plus petit et que la section du passage de gaz pur (32) est plus grande pour un flux volumique de gaz pur plus grande.

4. Séparateur de vapeur d'huile selon la revendication 2 ou 3, **caractérisé en ce que** le mouvement axial de la bague de guidage de gaz (3) peut être généré uniquement par un écoulement du gaz pur.

5. Séparateur de vapeur d'huile selon l'une des revendications 2 à 4, **caractérisé en ce qu'**un bord supérieur (31) de la bague de guidage de gaz (3) est réalisé de manière coudée vers l'intérieur.

6. Séparateur de vapeur d'huile selon l'une des revendications 2 à 5, **caractérisé en ce que** la bague de guidage de gaz (3) subit une force de précontrainte qui agit dans le sens d'une réduction de la section du passage de gaz pur (32).

7. Séparateur de vapeur d'huile selon la revendication 6, **caractérisé en ce que** la force de précontrainte qui agit sur la bague de guidage de gaz (3) est générée par la gravité ou par une force élastique.

8. Séparateur de vapeur d'huile selon l'une des revendications 1 à 7, **caractérisé en ce qu'**au moins une gorge d'évacuation d'huile (33) est ménagée, du côté du pourtour intérieur, sur ou dans la bague de guidage de gaz (3).

9. Séparateur de vapeur d'huile selon la revendication 8, **caractérisé en ce que** l'au moins une gorge d'évacuation d'huile (33) s'étend le long d'au moins une ligne hélicoïdale qui, vue dans le sens de rotation du rotor (2), est dirigée vers le bas.

10. Séparateur de vapeur d'huile selon la revendication 8 ou 9, **caractérisé en ce que** l'au moins une gorge d'évacuation d'huile (33) est formée par un profilé de section en L ou en U, un côté ouvert de la gorge d'évacuation d'huile (33) étant dirigé vers le bas.

11. Séparateur de vapeur d'huile selon l'une des revendications 1 à 10, **caractérisé en ce que** la bague de guidage de gaz (3) forme une surface fermée non ajourée.

12. Séparateur de vapeur d'huile selon la revendication 11, **caractérisé en ce que** la bague de guidage de gaz (3) est formée par un cylindre creux mono-pièce en matière plastique ou en tôle.

13. Séparateur de vapeur d'huile selon l'une des revendications 1 à 10, **caractérisé en ce que** la bague de guidage de gaz (3) forme une surface ajourée ou poreuse.

14. Séparateur de vapeur d'huile selon la revendication 13, **caractérisé en ce que** la bague de guidage de gaz (3) est formée par un corps de grille, de tamis ou de matière filtrante en forme de cylindre creux.

15. Séparateur de vapeur d'huile selon l'une des revendications 8 à 10 et selon la revendication 13 ou 14, **caractérisé en ce que** l'au moins une gorge d'évacuation d'huile (33) est surmoulée par injection sur la bague de guidage de gaz (3).

16. Séparateur de vapeur d'huile selon la revendication 15, **caractérisé en ce que**, outre l'au moins une gorge d'évacuation d'huile (33), au moins une bague d'appui (37), de préférence deux bagues d'appui (37) espacées axialement et faisant le tour du pourtour, est/sont surmoulée(s) par injection sur la bague de guidage de gaz (3).

17. Séparateur de vapeur d'huile selon l'une des revendications 8 à 16, **caractérisé en ce que** plusieurs gorges d'évacuation d'huile (33) sont prévues sur la bague de guidage de gaz (3) de manière répartie sur le pourtour intérieur de celle-ci et **en ce qu'**un bord supérieur (31) de la bague de guidage de gaz (3) présente, radialement intérieurement, des parties de gorges collectrices d'huile (38) qui sont ouvertes axialement vers le bas et qui, agencées entre respectivement deux gorges d'évacuation d'huile voisines (33), se prolongent par celles-ci ou par l'une de celles-ci.

18. Séparateur de vapeur d'huile selon la revendication 14, **caractérisé en ce que** le corps de grille ou de tamis ou de matière filtrante formant la bague de guidage de gaz (3) est composé d'un élément non autoportant (34) en tissu tissé ou tricoté ou de fibres parallèles ou maillé, de préférence en matière textile, ou en mousse à cellules ouvertes, respectivement avec un corps d'appui intégré (34'), ou d'un élément autoportant (35) en tissu tissé ou tricoté ou de fibres parallèles ou maillé, de préférence en matière métallique, ou en matériau fritté.

19. Séparateur de vapeur d'huile selon la revendication 14 ou 18, **caractérisé en ce que** le corps de grille ou de tamis ou de matière filtrante formant la bague de guidage de gaz (3) a une grandeur de maille ou de pore comprise entre 10 et 300 µm.

20. Séparateur de vapeur d'huile selon l'une des revendications 13 à 19, **caractérisé en ce qu'**un espace annulaire (15) est maintenu libre en tant que fente annulaire d'évacuation d'huile entre une surface de pourtour extérieur (30') de la bague de guidage de gaz (3) et une surface de pourtour intérieur (11) du boîtier (10).

21. Séparateur de vapeur d'huile selon l'une des revendications 1 à 20, **caractérisé en ce qu'**est rapportée ou surmoulée sur une surface de pourtour intérieur (11) du boîtier (10), à hauteur d'une extrémité frontale, située côté sortie du gaz, de la bague de guidage de gaz (3), une bague de déviation (11') qui, à l'encontre d'une direction d'écoulement de gaz à ce niveau, est dirigée vers l'intérieur du boîtier (10).
